# EUROPÄISCHE PATENTSCHRIFT

(11) **EP 3 715 631 B1**
(45) Veröffentlichungstag und Bekanntmachung des Hinweises auf die Patenterteilung: **10.05.2023**
(21) Anmeldenummer: 20162562.1
(22) Anmeldetag: 12.03.2020
(51) Int. Cl.: F04B 17/04, F04B 49/06, F04B 53/08, F04B 53/20

(54) **VERFAHREN ZUM BETREIBEN EINER DOSIERPUMPE**
METHOD FOR OPERATING A DOSING PUMP
PROCÉDÉ DE FONCTIONNEMENT D'UNE POMPE DE DOSAGE

(30) Priorität: 27.03.2019 DE 102019107900; 10.04.2019 DE 102019109384
(43) Veröffentlichungstag der Anmeldung: 30.09.2020
(73) Patentinhaber: Eberspächer Climate Control Systems GmbH, 73730 Esslingen (DE)
(72) Erfinder: Keefer, Jörg, 71384 Weinstadt (DE)
(74) Vertreter: Ruttensperger Lachnit Trossin Gomoll

(56) Entgegenhaltungen:
- EP-A2- 0 116 419
- DE-A1-102010 028 736
- DE-C1- 3 729 938

## Beschreibung

Die vorliegende Erfindung betrifft ein Verfahren zum Betreiben einer Dosierpumpe, welche beispielsweise dazu eingesetzt werden kann, flüssigen Brennstoff zum Brennerbereich eines beispielsweise als Zuheizer oder Standheizung eingesetzten Fahrzeugheizgeräts zu fördern.

Eine derartige Dosierpumpe zum Fördern von flüssigem Brennstoff zu einem Brennerbereich eines Fahrzeugheizgeräts ist aus der DE 10 2004 034 231 A1 bekannt. Ein Fluideinlassbereich dieser bekannten Dosierpumpe umfasst ein Sieb, durch welches der zu einer Pumpenkammer der Dosierpumpe strömende flüssige Brennstoff hindurchströmen muss. Durch das Sieb werden im Brennstoff enthaltene Verunreinigungspartikel aufgefangen und aus dem Bereich eines den Brennstoff, zum Beispiel Benzin oder Diesel, fördernden Pumporgans ferngehalten.

Insbesondere bei niedrigen Umgebungstemperaturen besteht die Gefahr, dass im Brennstoff enthaltenes Paraffin sich im Bereich des Siebs niederschlägt und dieses allmählich belegt. Bei übermäßig starker Belegung des Siebs besteht die Gefahr, dass die Dosierpumpe mangels ausreichender Zuströmung von zu förderndem Brennstoff nicht mehr korrekt arbeitet, d.h. bei jedem Arbeitstakt eine zu geringe Menge an zu förderndem Brennstoff ausgestoßen wird. Eine Vergrößerung der Maschenweite des Siebs derart, dass die Gefahr der Belegung mit Paraffin ausgeschlossen werden kann, bringt das Problem mit sich, dass auch im Brennstoff enthaltene feste Verunreinigungspartikel das Sieb durchdringen können und den Betrieb des Pumporgans beeinträchtigen können.

Ein Verfahren gemäß dem Oberbegriff des Anspruchs 1 ist aus der DE 37 29 938 C1 bekannt. Bei diesem Verfahren wird insbesondere im Winterbetrieb, also bei niedriger Umgebungstemperatur, eine auch als Pumporganantrieb zu betreibende Elektromagnet-Spulenanordnung in einem Heizbetrieb erregt, um durch die dabei entstehende Wärme Ablagerungen von Paraffin in einem im Fluideinlassbereich angeordneten Sieb aufzulösen.

Die EP 0 116 419 A2 und die DE 10 2010 028 736 A1 offenbaren jeweils ein Verfahren zum Betreiben einer Kraftstoffpumpe, bei welchem bei niedriger Temperatur eine als Pumporganantrieb zu betreibende Elektromagnet-Spulenanordnung betrieben wird, um den durch die Kraftstoffpumpe zu fördernden Kraftstoff vorzuwärmen.

Es ist die Aufgabe der vorliegenden Erfindung, ein Verfahren zum Betreiben einer Dosierpumpe vorzusehen, mit welchem der Gefahr einer übermäßigen Belegung eines im Fluideinlassbereich der Dosierpumpe angeordneten und von gefördertem Fluid zu durchströmenden Siebs mit Paraffin gemindert ist.

Erfindungsgemäß wird diese Aufgabe gelöst durch ein Verfahren zum Betreiben einer Dosierpumpe, insbesondere Brennstoffdosierpumpe in einem Fahrzeugheizgerät, gemäß Anspruch 1. Die Dosierpumpe umfasst eine über einen Fluideinlassbereich mit zu förderndem Fluid füllbare Pumpenkammer, ein zum Fördern von Fluid über einen Fluidauslassbereich aus der Pumpenkammer bewegbares Pumporgan und einen dem Pumporgan zugeordneten Pumporganantrieb mit einer Elektromagnet-Spulenanordnung, bei welchem Verfahren in einem Pumpenvorwärmbetrieb während einer Pumpenvorwärmphase eine Pumpenvorwärmspannung an die Elektromagnet-Spulenanordnung angelegt wird.

Der Fluideinlassbereich weist ein von dem zur Pumpenkammer strömenden Fluid zu durchströmendes Sieb auf. Der Pumpenvorwärmbetrieb wird dann durchgeführt, wenn ein Siebbelegungsindikator eine verminderte Durchströmbarkeit des Siebs indiziert.

Ein Siebbelegungsindikator wird erfindungsgemäß auf der Grundlage eines in einem Pumpenbetrieb der Dosierpumpe bei an die Dosierpumpe angelegter Pumpspannung durch die Spulenanordnung fließenden Pumpstroms ermittelt. Eine Belegung des stromaufwärts der Pumpenkammer angeordneten Siebs beispielsweise mit Paraffin führt dazu, dass das Bewegungsverhalten des Pumporgans bei im Pumpbetrieb anliegender Pumpspannung im Verhältnis zu einem Betriebszustand, in welchem das zu fördernde Fluid ungehindert in Richtung zur Pumpenkammer strömen kann, verändert ist. Dieses veränderte Bewegungsverhalten des Pumporgans beeinflusst aufgrund der Wechselwirkung des Pumporgans mit dem in der Elektromagnet-Spulenanordnung erzeugten Magnetfeld den in der Elektromagnet-Spulenanordnung bei angelegter Pumpspannung fließenden elektrischen Strom. Der bei anliegender Pumpspannung fließende elektrische Strom kann somit als Indikator für eine das veränderte Bewegungsverhalten des Pumporgans auslösende übermäßige Belegung des Siebs herangezogen werden.

Die vorliegende Erfindung nutzt den Umstand, dass das Pumporgan durch eine Elektromagnet-Spulenanordnung zur Bewegung anzutreiben ist, und dass das Anlegen einer elektrischen Spannung an eine Spule einer derartigen Elektromagnet-Spulenanordnung aufgrund des elektrischen Widerstands zu einer Erwärmung der Spule führt. Im Pumpbetrieb wird eine derartige Spannung intermittierend angelegt, so dass während jedes Arbeitstakts durch die bei anliegender Spannung generierte Wechselwirkung des Pumporgans mit dem durch die Elektromagnet-Spulenanordnung erzeugten Magnetfeld eine das Pumporgan in einer Richtung bewegende Kraft entsteht, während die Bewegung in der entgegengesetzten Richtung im Allgemeinen durch eine Vorspannfeder ausgelöst wird. Durch das intermittierende Anlegen der Pumpspannung mit einer der Arbeitsfrequenz der Dosierpumpe entsprechenden Frequenz von einigen Hertz mit dazwischen liegenden spannungsfreien Intervallen, während welchen das Pumporgan beispielsweise unter der Vorspannung einer Feder wieder in seine Ausgangsstellung zurück bewegt wird bzw. in dieser gehalten wird, wird im Betrieb eine wesentliche Erwärmung der Dosierpumpe nicht auftreten. Wird jedoch beispielsweise einem Pumpbetrieb vorangehend in der Pumpenvorwärmphase eine Pumpenvorwärmspannung kontinuierlich über einen längeren Zeitraum von beispielsweise bis zu einer oder einigen Minuten hinweg angelegt, führt dies zu einer deutlichen Erwärmung der Dosierpumpe. Dabei wird auch ein im Fluideinlassbereich angeordnetes Sieb erwärmt. Paraffin, das sich am Sieb niedergeschlagen hat, wird gleichermaßen erwärmt und dadurch wieder verflüssigt. In einem anschließend an den Pumpenvorwärmbetrieb durchgeführten Pumpbetrieb wird das während des Pumpenvorwärmbetriebs verflüssigte und zunächst noch im Bereich des Siebs vorhandene Paraffin mit dem dann geförderten Fluid durch die Pumpenkammer hindurch zum Fluidauslassbereich gefördert.

Um im Pumpenvorwärmbetrieb eine effiziente Erwärmung erreichen zu können, wird vorgeschlagen, dass während der Pumpenvorwärmphase eine im Wesentlichen konstante Pumpenvorwärmspannung an die Spulenanordnung angelegt wird. Eine derartige im Wesentlichen konstante Pumpenvorwärmspannung kann beispielsweise als Gleichspannung mit vorgegebenem, möglicherweise variablem Spannungsniveau bereitgestellt werden.

Alternativ kann beispielsweise auch eine im Wesentlichen konstante Pumpenvorwärmspannung dadurch bereitgestellt werden, dass während der Pumpenvorwärmphase eine getaktete Pumpenvorwärmspannung beispielsweise mit einem Vorwärm-Tastverhältnis angelegt wird. Durch das Anlegen einer derartigen zum Beispiel mit dem Vorwärm-Tastverhältnis getakteten Gleichspannung über eine längere Zeitdauer, nämlich die Pumpenvorwärmphase hinweg wird gleichermaßen im Bereich der Elektromagnet-Spulenanordnung eine daran anliegende mittlere Spannung erzeugt, die aufgrund des Umstandes, dass sie während der Pumpenvorwärmphase über eine längere Zeitdauer anliegt, zu einer deutlichen Erwärmung der Dosierpumpe und somit auch des darin vorgesehenen Siebs führt.

Zusätzlich kann ein Siebelegungsindikator auf der Grundlage einer vor einem Flammabbruch vorhandenen Entwicklung der Verbrennungstemperatur in einem durch die Dosierpumpe mit Brennstoff gespeisten Brennerbereich ermittelt werden. Eine zunehmende Belegung eines Siebs mit Paraffin hat bei gleichbleibendem Betrieb der Dosierpumpe eine abnehmende Zufuhr von Brennstoff zu dem gespeisten Brennerbereich zur Folge. Eine verminderte Brennstoffzufuhr führt zu einer schlechteren Verbrennung bzw. einer geringeren Freisetzung von Wärme bei der Verbrennung, so dass einhergehend mit der zunehmenden Belegung eines Siebs mit Paraffin die Verbrennungstemperatur abnimmt. Ist die Belegung so stark, dass eine ausreichende Brennstoffzufuhr für eine stabile Verbrennung nicht mehr möglich ist, kommt es zu einem Flammabbruch. Ein derartiger Flammabbruch manifestiert sich in einer spontanen Abnahme der Temperatur im Bereich einer Brennkammer oder im Abgasströmungsweg. Geht einem derartigen Flammabbruch beispielsweise über mehrere Minuten hinweg eine Abnahme der Verbrennungstemperatur voran, so kann dies als Zeichen für eine in dieser Phase aufgetretene zunehmende Belegung eines Siebs mit Paraffin sein. Die dem Flammabbruch vorhergehende Abnahme der Verbrennungstemperatur kann somit als Indikator für eine übermäßige Belegung eines Siebs herangezogen werden. Vor einem Neustart des Verbrennungsbetriebs kann dann gemäß den Prinzipien der vorliegenden Erfindung ein Pumpenvorwärmbetrieb durchgeführt werden.

Ferner kann ein Siebelegungsindikator auf der Grundlage einer Betriebszeit der Dosierpumpe ermittelt werden. Hierzu kann beispielsweise die Betriebszeit der Dosierpumpe seit der letzten Durchführung eines Pumpenvorwärmbetriebs aufgezeichnet werden. Wird eine bestimmte Grenz-Betriebszeit erreicht, kann dies als Indikator dafür genutzt werden, dass aufgrund der über diese Betriebszeit hinweg geförderten Fluidmenge mit sehr großer Wahrscheinlichkeit eine zu beseitigende Belegung eines Siebs mit Paraffin aufgetreten ist oder zu erwarten ist und daher vor der nächsten Durchführung eines Pumpbetriebs zunächst ein Pumpenvorwärmbetrieb durchzuführen ist.

Beispielsweise kann vorgesehen sein, dass auf der Grundlage des durch die Elektromagnet-Spulenanordnung fließenden Pumpstroms ein Anschlagzeitpunkt des Pumporgans bestimmt wird, und dass der Anschlagzeitpunkt mit einem Siebbelegungsreferenz-Anschlagzeitpunkt verglichen wird, wobei ein vor dem Siebbelegungsreferenz-Anschlagzeitpunkt liegender Anschlagzeitpunkt eine verminderte Durchströmbarkeit des Siebs indiziert. Bewegt das Pumporgan sich aufgrund mangelnder Zufuhr von zu förderndem Fluid gegen einen zu geringen Widerstand, führt dies zu einer zu schnellen Bewegung und daher einem zu frühen Anschlagen des Pumporgans an einem diesem zugeordneten Bewegungsanschlag. Die zu schnelle Bewegung des Pumporgans kann somit als Indikator für den zu geringen Widerstand und somit für eine nicht ausreichende Zufuhr des zu fördernden Fluid gewertet werden.

Eine Belegung des Siebs mit Paraffin ist ein kontinuierlicher Prozess, welche sich beispielsweise über Minuten hinweg aufbaut und im Allgemeinen nicht zu einer spontanen Änderung der das Sieb durchströmenden Fluidmenge führen wird. Diese erwartete kontinuierliche Abnahme der durch das Sieb hindurchtretenden Fluidmenge bei sich aufbauende Belegung kann somit dahingehend ausgewertet werden, dass eine über einen Siebbelegungsreferenz-Zeitraum vor einem Flammabriss hinweg im Wesentlichen kontinuierlich abfallende Verbrennungstemperatur eine verminderte Durchströmbarkeit des Siebs indiziert.

Da grundsätzlich zu erwarten ist, dass die Belegung eines Siebs mit Paraffin ein über eine längere Zeitdauer hinweg sich entwickelnde Prozess ist, kann ferner eine Betriebszeitdauer der Dosierpumpe mit einer Siebbelegungsreferenz-Betriebszeitdauer verglichen werden, und es kann angenommen werden, dass eine die Siebbelegungsreferenz-Betriebszeitdauer übersteigende Betriebszeitdauer der Dosierpumpe eine verminderte Durchströmbarkeit des Siebs indiziert. Es wird somit unterstellt und nicht durch irgendwelche Auswertungsmaßnahmen verifiziert, dass eine Belegung des Ziels mit Paraffin vorhanden ist, so dass in einem derartigen Zustand vorsorglich ein Pumpenvorwärmbetrieb durchgeführt werden kann.

Die Gefahr, dass insbesondere in flüssigem Brennstoff enthaltenes Paraffin sich am Sieb niederschlägt besteht im wesentlichen nur, wenn vergleichsweise niedrige Temperaturen von beispielsweise unter 0°C in der Umgebung der Dosierpumpe vorhanden sind. Liegt die Temperatur in der Umgebung der Dosierpumpe über einer derartigen beispielsweise im Bereich von etwa 0°C angenommenen Siebbelegungsreferenz-Umgebungstemperatur, ist davon auszugehen, dass kein Paraffin ausfällt bzw. sich am Sieb niederschlägt. Es kann daher ein Siebbelegungsindikator auf der Grundlage einer Umgebungstemperatur ermittelt werden. Dazu kann beispielsweise die Umgebungstemperatur um die Dosierpumpe mit einer Siebbelegungsreferenz-Umgebungstemperatur verglichen werden, wobei eine über der Siebbelegungsreferenz-Umgebungstemperatur liegende Umgebungstemperatur eine ausreichende Durchströmbarkeit des Siebs indiziert. Indiziert wenigstens ein Siebbelegungsindikator eine verminderte Durchströmbarkeit des Siebs, kann zum Sicherstellen einer ausreichenden Zufuhr von Fluid zu der Dosierpumpe ein Pumpenvorwärmbetrieb vor dem nächsten Pumpbetrieb der Dosierpumpe durchgeführt werden. Zeigt wenigstens ein Siebbelegungsindikator an, dass eine ausreichende Durchströmbarkeit des Siebs vorliegt oder vom Vorliegen einer ausreichenden Durchströmbarkeit des Siebs ausgegangen werden kann, was auch bedeuten kann, dass eine möglicherweise durch einen oder mehrere andere Siebbelegungsindikatoren angezeigte verminderte Durchströmbarkeit des Siebs mit größter Wahrscheinlichkeit nicht auf eine Belegung mit Paraffin zurückzuführen ist, wird vorzugsweise vor dem nächsten Pumpbetrieb der Dosierpumpe kein Pumpenvorwärmbetrieb durchgeführt, da dieser entweder nicht erforderlich ist oder einen zu einer verminderten Durchströmbarkeit des Siebs führenden Zustand nicht beseitigen könnte. Dies kann gemäß den Prinzipien der vorliegenden Erfindung in besonders vorteilhafter Weise dazu genutzt werden, auf das Durchführen eines Pumpenvorwärmbetriebs zu verzichten, wenn zwar verschiedene Umstände auf eine übermäßige Belegung des Siebs hindeuten oder Umstände indizieren, die die Durchführung eines Pumpenvorwärmbetriebs als geboten erscheinen lassen, eine über der Siebbelegungsreferenz-Umgebungstemperatur liegende Umgebungstemperatur aber anzeigt, dass eine übermäßige Belegung des Siebs mit Paraffin mit größter Wahrscheinlichkeit nicht vorliegt bzw. nicht die Ursache für eine möglicherweise durch andere Indikatoren angezeigte mangelnde Durchströmbarkeit des Siebs bzw. den mangelnden Zufluss von zu förderndem Fluid zu der Dosierpumpe ist. In diesem Falle kann beispielsweise eine Siebbelegungswarnung erzeugt werden, die einem Nutzer ein Problem in der Fluidzufuhr anzeigt.

Insbesondere kann dabei derart vorgegangen werden, dass dann, wenn wenigstens ein Siebbelegungsindikator eine verminderte Durchströmbarkeit des Siebs indiziert, kein Pumpenvorwärmbetrieb durchgeführt wird, wenn die über der Siebbelegungsreferenz-Umgebungstemperatur liegende Umgebungstemperatur eine ausreichende Durchströmbarkeit des Siebs indiziert.

Um zu gewährleisten, dass während eines Pumpenvorwärmbetriebs erwärmtes und somit auch verflüssigtes Paraffin nachfolgend durch das Sieb hindurch gefördert und aus der Dosierpumpe ausgestoßen werden kann, wird vorgeschlagen, dass der Pumpenvorwärmbetrieb derart durchgeführt wird, dass im Wesentlichen unmittelbar nach dem Beenden des Pumpenvorwärmbetriebs der Pumpbetrieb begonnen wird. Dies bedeutet, dass zwischen dem Beenden des Pumpenvorwärmbetriebs und dem Beginn des Pumpbetriebs keine wesentliche Zeitdauer liegt, während welcher aufgrund der dann wieder auftretenden Abkühlung im Pumpenvorwärmbetrieb verflüssigtes Paraffin sich wieder verfestigen kann.

Bei der mit dem erfindungsgemäßen Verfahren zu betreibenden Dosierpumpe, insbesondere Brennstoffdosierpumpe für ein Fahrzeugheizgerät, ist das Pumpengehäuse wenigstens im Bereich der Elektromagnet-Spulenanordnung mit Isoliermaterial umgeben.

Durch das Umgeben des Pumpengehäuses mit Isoliermaterial wird gewährleistet, dass im Pumpenvorwärmbetrieb die durch Erregung der Elektromagnet-Spulenanordnung generierte Wärme weitestgehend auch zur Erwärmung der Dosierpumpe und somit auch des Siebs zur Verfügung steht und nicht zur Umgebung hin abgegeben wird.

Um das Pumpengehäuse effizient umkapseln zu können, wird vorgeschlagen, dass wenigstens zwei das Pumpengehäuse ringartig umgebende Isoliermaterialkörper vorgesehen sind.

Für einen besonders einfach zu realisierenden Aufbau kann ein den Fluideinlassbereich wenigstens teilweise umgebender Isoliermaterialkörper durch eine an den Fluideinlassbereich anzuschließende Fluidzuführleitung am Pumpengehäuse gehalten sein.

Der Fluideinlassbereich kann einen zu dem Sieb führenden Fluidströmungskanal aufweisen. Wenn dabei vorgesehen ist, dass der Fluidströmungskanal in eine stromaufwärts des Siebs angeordnete Strömungsberuhigungskammer mit bezüglich eines Strömungsquerschnitts im Fluidströmungskanal größerem Strömungsquerschnitt einmündet, wird das Abschneiden von in dem zu fördernden Fluid mitgeführtem Paraffin aufgrund der stromaufwärts des Siebs auftretenden Strömungsberuhigung bereits in diesem Bereich der Strömungsberuhigungskammer unterstützt, so dass die Gefahr der Belegung des Siebs mit Paraffin gemindert wird. Da auch der Bereich der Strömungsberuhigungskammer im Pumpenvorwärmbetrieb erwärmt wird, wird auch dort sich ablagerndes Paraffin wieder verflüssigt und im nachfolgenden Pumpbetrieb durch die Pumpe hindurch gefördert.

Das Pumporgan kann einen der Pumpenkammer in Richtung einer Pumpenlängsachse hin und her bewegbaren Pumpenkolben umfassen.

Die vorliegende Erfindung wird nachfolgend mit Bezug auf die beiliegende Fig. 1 detailliert beschrieben, welche in prinzipartiger Längsschnitt-Darstellung eine Dosierpumpe zeigt.

In Fig. 1 ist eine Dosierpumpe allgemein mit 10 bezeichnet. Die Dosierpumpe 10 kann beispielsweise dazu eingesetzt werden, flüssigen Brennstoff als zu förderndes Fluid aus einem Brennstofftank in Richtung zu einem brennstoffbetriebenen Fahrzeugheizgerät zu fördern.

Die Dosierpumpe 10 umfasst einen Fluideinlassbereich 12 mit einem an einem Pumpengehäuse 14 vorgesehenen Einlassansatz 16. Auf den Einlassansatz 16 ist ein Einlassstutzenteil 18 aufgesetzt, das einen zum Anschluss einer Brennstoffleitung 20 dienenden Einlassstutzen 22 bereitstellt. Im Einlasseinsatz 16 ist eine Siebaufnahmekammer 24 ausgebildet, in welcher ein Sieb 26, beispielsweise ein im Wesentlichen topfartig ausgebildetes Sieb, aufgenommen ist. Im Einlassstutzenteil 18 ist ein Fluidströmungskanal 28 ausgebildet, in welchem der über die Brennstoffleitung 20 zugeführte flüssige Brennstoff eintreten kann. Anschließend an den Fluidströmungskanal 28 ist im Einlassstutzenteil 18 eine Beruhigungskammer 30 ausgebildet, welche bezüglich eines Strömungsquerschnitts im Fluidströmungskanal 28 einen deutlich vergrößerten Strömungsquerschnitt aufweist, so dass stromaufwärts des Siebs 26 eine Verringerung der Strömungsgeschwindigkeit des durch den Fluidströmungskanal 28 hindurchströmenden Fluids, also beispielsweise Brennstoff, und damit eine Strömungsberuhigung erzeugt wird.

Im Pumpengehäuse 14 ist eine nur in prinzipieller Weise dargestellte Pumpenkammer 32 ausgebildet. In der Pumpenkammer 32 ist ein Pumporgan 34 derart aufgenommen, dass es in Richtung einer Pumpenlängsachse A hin und her bewegbar ist. Das durch die Bewegung des Pumporgans 34 aus der Pumpenkammer 32 ausgestoßene, geförderte Fluid wird über einen Fluidauslassbereich 36 zu dem mit dem Fluid zu speisenden Systembereich, also beispielsweise dem Brennerbereich eines Fahrzeugheizgeräts, gefördert. Um dabei eine definierte Förderrichtung einstellen zu können, kann im Strömungsbereich stromaufwärts der Pumpenkammer 32 und im Strömungsbereich stromabwärts der Pumpenkammer 32 jeweils ein Rückschlagventil vorgesehen sein, welches im stromaufwärts der Pumpenkammer 32 liegenden Strömungsbereich eine Strömung in Richtung zur Pumpenkammer 32 zulässt und in dem stromabwärts der Pumpenkammer 32 liegenden Strömungsbereich eine Strömung nur aus der Pumpenkammer 32 heraus zulässt.

Das Pumporgan 34 umfasst einen Pumpenkolben 38 und einen mit diesem verbundenen oder durch diesen bereitgestellten Anker 40. Um das Pumporgan 34 in Bewegung zu versetzen, ist ein Pumporganantrieb 42 vorgesehen, welcher eine Elektromagnet-Spulenanordnung 44 mit zumindest einer durch Anlegen einer elektrischen Spannung zur Erzeugung eines Magnetfelds erregbaren Spule vorgesehen. Durch die bei Erzeugung eines Magnetfelds generierte Wechselwirkung mit dem Anker 40 wird eine den Pumpenkolben 38 zum Ausstoßen von Fluid aus der Pumpenkammer 32 bewegende Kraft erzeugt. Die Bewegung in der entgegengesetzten Richtung, also in einer Richtung, welche die Aufnahme von zu förderndem Fluid in der Pumpenkammer 32 zulässt oder unterstützt, kann eine in der Fig. 1 nicht dargestellte und den Pumpenkolben 38 in der Darstellung der Fig. 1 nach rechts vorspannende Vorspannfeder vorgesehen sein.

Zur Durchführung eines getakteten Pumpbetriebs wird intermittierend eine Pumpspannung an die Elektromagnet-Spulenanordnung 44 angelegt. Dies kann über eine Ansteueranordnung 46 erfolgen, welche eine Ansteuerwechselwirkung mit der Dosierpumpe 10 steht. Die Ansteueranordnung 46 kann beispielsweise einen Mikroprozessor oder dergleichen umfassen und in Abstimmung auf den Betrieb beispielsweise eines Fahrzeugheizgeräts, die Dosierpumpe 10 zum Durchführen des Pumpbetriebs aktivieren bzw. eine entsprechende Pumpspannung an die Elektromagnet-Spulenanordnung anlegen. Die durch die Ansteueranordnung 46 an die Elektromagnet-Spulenanordnung 44 angelegte Pumpspannung kann eine getaktete, also mit einem vorbestimmten Tastverhältnis bereitgestellte Spannung mit einer Taktfrequenz im kHz-Bereich sein, so dass während eines zum Bewegen des Pumpenkolbens 38 zum Ausstoßen von Fluid aus der Pumpenkammer 32 dienenden Ausstoßhubs die Pumpspannung mit dem vorbestimmten Tastverhältnis anliegt, während für einen Ansaug- oder Aufnahmehub, also während der Zurückbewegung des Pumpenkolbens 38, keine Spannung an der Elektromagnet-Spulenanordnung anliegt.

Es ist darauf hinzuweisen, dass die hinsichtlich der konstruktiven Ausgestaltung der Dosierpumpe 10 zu dem Leiten des zu fördernden Fluids in die Pumpenkammer 32 und zum Ausstoßen von Fluid aus der Pumpenkammer 32 vorgesehenen baulichen Maßnahmen die Dosierpumpe 10 in Fig. 1 nur prinzipieller Weise dargestellt ist. Hierzu können verschiedenste aus dem Stand der Technik bekannte Strömungsführungen vorgesehen sein, welche das Strömen des zu fördernden Fluids über das Sieb 26 hinweg in Richtung zur Pumpenkammer 32 zulassen.

Im Förderbetrieb dient das Sieb 26 dazu, zu verhindern, dass in gefördertem Fluid mitgeführte Partikel in den Bereich der Pumpenkammer 32 und des Pumpenkolbens 38 gelangen. Insbesondere bei vergleichsweise niedriger Umgebungstemperatur besteht auch die Gefahr, dass in dem zu fördernden Fluid, insbesondere dann, wenn dieses Brennstoff, wie z. B. Benzin oder Diesel, ist, enthaltenes Paraffin sich im Bereich des Siebs 26 niederschlägt und dieses allmählich belegt. Dies führt dazu, dass mit zunehmender Belegung des Siebs 26 immer weniger zu förderndes Fluid in Richtung zur Pumpenkammer 32 gelangt und somit die Gefahr besteht, dass ein geeigneter Pumpbetrieb nicht mehr durchgeführt werden kann.

Um dem entgegenzuwirken, ist erfindungsgemäß vorgesehen, dass vor Inbetriebnahme der Dosierpumpe 10 zum Durchführen des Pumpbetriebs die Elektromagnet-Spulenanordnung 44 in einem Pumpenvorwärmbetrieb während einer Pumpenvorwärmphase kontinuierlich erregt wird. Dies kann dadurch erfolgen, dass eine Gleichspannung an die Elektromagnet-Spulenanordnung angelegt wird, oder eine mit einem Tastverhältnis bereitgestellte, beispielsweise im kHz-Bereich getaktete Spannung angelegt wird, welche bei Anlegen über eine längere Zeitdauer hinweg gleichermaßen zum Aufbau einer mittleren an der Elektromagnet-Spulenanordnung anliegenden Spannung führt. Durch das Anlegen einer derartigen Spannung an die Elektromagnet-Spulenanordnung wird aufgrund des elektrischen Widerstands die Elektromagnet-Spulenanordnung und somit auch das diese tragende Pumpengehäuse 14 allmählich erwärmt. Die im Pumpengehäuse 14 aufgenommene Wärme wird auch auf das Sieb 26 und daran möglicherweise niedergeschlagenes Paraffin übertragen. Während des Pumpenvorwärmbetriebs wird somit derartiges Paraffin im Bereich des Siebs 26 und möglicherweise auch im Bereich der Strömungsberuhigungskammer 30 aufgeschmolzen. Wird nach dem Beenden des Pumpenvorwärmbetriebs dann ohne substantielle Verzögerung, beispielsweise unmittelbar anschließend, der Pumpbetrieb aufgenommen, ist derartiges Paraffin noch verflüssigt und wird mit dem dann geförderten Fluid, also beispielsweise Brennstoff, durch das Sieb 26 und auch die Pumpenkammer 32 hindurch gefördert und aus der Dosierpumpe 10 ausgestoßen.

Um die Abgabe von Wärme nach außen hin zu verhindern, ist das Pumpengehäuse 14 außen von Isoliermaterial 48 umgeben. Im dargestellten Beispiel sind zwei das Pumpengehäuse 14 bzw. auch den Einlassansatz 16 und das Einlassstutzenteil 18 ringartig umgebende Isoliermaterialkörper 50, 52 vorgesehen. Diese können beispielsweise mit gummiartigem oder schaumstoffartigem Material aufgebaut sein, welche eine Abgabe von Wärme nach außen hin unterbinden bzw. mindern. Die beiden Isoliermaterialkörper 50, 52 können axial aneinander anliegend vorgesehen sein. Ein axiales Herabfallen des Isoliermaterialkörpers 50, in der Darstellung der Fig. 1 nach links, kann dadurch verhindert werden, dass das Pumpengehäuse 40 in seinem dem Fluidauslassbereich 36 zugewandten axialen Ende sich nach radial außen erweiternd ausgebildet ist. Ein Bewegen des Isoliermaterialkörpers 52 in der anderen axialen Richtung kann dadurch verhindert werden, dass nach Aufschieben der Brennstoffleitung 20 auf den Einlassstutzen 22 die Brennstoffleitung 20 den Isoliermaterialkörper 52 axial gegen Bewegung blockiert.

Es ist darauf hinzuweisen, dass die Erregung der Elektromagnet-Spulenanordnung 44 in der Vorwärmbetriebsphase über eine derart lange Zeitdauer mit näherungsweise konstanter Spannung erfolgt, welche deutlich länger ist, als ein zum Bewegen des Pumpenkolbens zum Ausstoßen von Fluid aus der Pumpenkammer 32 vorzusehendes Erregungsintervall während des Pumpbetriebs. Im Pumpbetrieb bewegt sich der Pumpenkolben 38 mit einer Bewegungsfrequenz im Bereich von einigen Hz, was bedeutet, dass pro Sekunde einige Erregungszeitintervalle auftreten, während welchen die Elektromagnet-Spulenanordnung 44 zum Bewegen des Pumpenkolbens 38 durch Anlegen einer beispielsweise im KHz-Bereich getakteten Spannung erregt wird. Da während der Vorwärmbetriebsphase eine im Wesentlichen konstante Spannung an der Elektromagnet-Spulenanordnung 44 über eine deutlich längere Zeitdauer von bis zu einer oder einigen Minuten hinweg anliegt, wird eine Hin- und Herbewegung des Pumpenkolbens 38 in dieser Phase nicht erzeugt. Lediglich bei am Beginn der Erregung der Elektromagnet-Spulenanordnung 44 kann durch das dabei entstehende Magnetfeld eine den Pumpenkolben 38 in Richtung Ausstoßen vom Fluid aus der Pumpenkammer 32 beaufschlagende Kraftwirkung entstehen. Es folgt darauf jedoch kein intermittierender Hin- und Herbewegungsbetrieb des Pumpenkolbens 38. Erst nach dem Beenden des Pumpenvorwärmbetriebs kann durch intervallartiges, intermittierendes Anlegen einer Pumpspannung an die Elektromagnet-Spulenanordnung 44 der intermittierende Bewegungsbetrieb des Pumpenkolbens 38 zum intermittierenden Ausstoßen von Fluid aus der Pumpenkammer 32 gestartet werden.

Der während eines derartigen Pumpbetriebs fließende elektrische Strom wird die Ansteueranordnung 46 überwacht und als Indikator dafür genutzt, ob bzw. in welchem Ausmaß das Sieb 26 belegt ist. Eine zunehmende Belegung des Siebs 26 führt dazu, dass bei jedem Aufnahmehub des Pumpenkolbens 38 weniger Fluid in Richtung zur Pumpenkammer 32 strömt, als in einem Zustand, in welchem das Sieb 26 nicht mit Verunreinigungen oder Paraffin belegt ist. Dies führt dazu, dass bei jedem Bewegungstakt der Pumpenkolben 38 gegen einen geringeren Widerstand arbeitet und somit ein im Vergleich zu einem normalen Pumpbetrieb verändertes Bewegungsverhalten aufweisen wird. Insbesondere wird aufgrund des geringeren Widerstands der Pumpenkolben 38 sich schneller bewegen und somit bei jedem Arbeitstakt früher an einem für den Pumpenkolben 38 vorgesehenen Bewegungsanschlag 54 zur Anlage kommen. Das dabei auftretende spontane Beenden der Bewegung des Pumpenkolbens 38 führt aufgrund der Wechselwirkung des Ankers 40 mit dem Magnetfeld der Elektromagnet-Spulenanordnung 44 zu einer deutlichen Änderung in dem in der Elektromagnet-Spulenanordnung 44 fließenden Strom. Eine derartige Erfassung des Anschlagzeitpunkts eines Pumpenkolbens ist beispielsweise aus der DE 10 2005 024 858 A1 bekannt. Für einen normal durchzuführenden Arbeitstakt kann für die Bewegung des Pumpenkolbens 38 ein Siebbelegungsreferenz-Anschlagzeitpunkt vorgegeben sein. Wird erkannt, dass der Pumpenkolben 38 den Bewegungsanschlag 54 vor dem Siebbelegungsreferenz-Anschlagzeitpunkt, also zu früh erreicht, kann dies als Indikator für eine zu schnelle Bewegung des Pumpenkolbens 38 und somit eine Bewegung des Pumpenkolbens 38 gegen einen zu geringen Widerstand herangezogen werden. Dies kann als Anlass für das Durchführen eines Pumpenvorwärmbetriebs vor der nächsten Inbetriebnahme der Dosierpumpe 10 bzw. eines Fahrzeugheizgeräts herangezogen werden. Auch kann bei Erkennen einer übermäßigen Belegung während eines Pumpbetriebs der Betrieb der Dosierpumpe 10 und damit auch der Betrieb eines beispielsweise dadurch gespeisten Heizgeräts beendet werden und zunächst ein Pumpenvorwärmbetrieb durchgeführt werden. Ist dieser beendet, kann der Pumpbetrieb wieder aufgenommen werden und somit beispielsweise der Heizbetrieb eines brennstoffbetriebenen Fahrzeugheizgeräts fortgesetzt werden.

Zusätzlich kann die Verbrennungstemperatur in einem durch die Dosierpumpe 10 mit Brennstoff gespeisten Brennerbereich beispielsweise eines Fahrzeugheizgeräts überwacht werden. Hierzu können beispielsweise als Temperatursensoren aufgebaute Flammenwächter im Bereich einer Brennkammer oder im Abgasstrom eingesetzt werden. Eine zunehmende Belegung des Siebs 26 mit Paraffin hat bei unverändert fortgesetztem Pumpbetrieb eine Verringerung der pro Zeiteinheit geförderten Brennstoffmenge zur Folge. Dies wiederum bedingt eine schlechtere Verbrennung bzw. eine geringere pro Zeiteinheit freigesetzte Wärmemenge im Brennerbereich und daher eine abnehmende Verbrennungstemperatur. Bei übermäßig starker Belegung und dementsprechend geringem Brennstoffdurchlass kann es zum Flammabriss kommen. Wird ein dem Flammabriss vorausgehender Siebbelegungsreferenz-Zeitraum hinsichtlich der Entwicklung der Verbrennungstemperatur dann ausgewertet, und wird festgestellt, dass über einen Zeitraum von beispielsweise einigen Minuten ein kontinuierlicher Abfall der Verbrennungstemperatur vorhanden war, kann dies als Indikator für eine zunehmende bzw. am Ende übermäßige Belegung des Siebs 26 mit Paraffin herangezogen werden. Vor einem Neustart der Dosierpumpe 10 bzw. eines durch diese gespeisten Heizgeräts kann dann zunächst der Pumpenvorwärmbetrieb durchgeführt werden, um im Sieb 26 niedergeschlagenes Paraffin zunächst aufzuschmelzen und im dann folgenden Pumpbetrieb aus der Dosierpumpe 10 auszustoßen.

Auch die Betriebszeit der Dosierpumpe 10 beispielsweise seit der letzten Durchführung eines Pumpenvorwärmbetriebs kann als Indikator für die Belegung des Siebs 26 mit Paraffin herangezogen werden, da zu erwarten ist, dass eine über eine vorbestimmte Zeitdauer, welche eine Siebbelegungsreferenz-Betriebszeitdauer übersteigt, erfolgte Durchströmung des Siebs 26 mit Brennstoff zu einer zu beseitigenden Belegung mit Paraffin geführt hat. Es kann dann vor der nächsten Durchführung eines Pumpbetriebs zunächst der Pumpenvorwärmbetrieb durchgeführt werden.

Ferner kann die Temperatur in der Umgebung der Dosierpumpe 10 erfasst und mit einer Siebbelegungsreferenz-Umgebungstemperatur verglichen werden. Lag über einen Referenzzeitraum von beispielsweise einer oder mehreren Stunden vor der Inbetriebnahme der Dosierpumpe die Umgebungstemperatur über der Siebbelegungsreferenz-Umgebungstemperatur im Bereich von beispielsweise etwa 0°C, kann dies als Indikator dafür gewertet werden, dass in einem Brennstoff enthaltenes Paraffin nach wie vor verflüssigt ist und sich am Sieb 26 nicht niedergeschlagen hat bzw. dass gegebenenfalls zuvor dort niedergeschlagenes Paraffin wieder aufgeschmolzen ist. In einem derartigen Zustand wird eine verminderte Durchströmbarkeit des Siebs 26 mit Paraffin nicht zu erwarten sein, so dass selbst dann, wenn andere Indikatoren auf eine verminderte Durchströmbarkeit des Siebs 26 hindeuten, die Durchführung eines Pumpenvorwärmbetriebs zum Aufschmelzen von Paraffin nicht erforderlich ist bzw. den Umstand, welcher die Durchströmung des Siebs beeinträchtigt, nicht beseitigen könnte, da möglicherweise im Brennstoff mitgeführte Feststoffe zu einer Belegung des Sieb 26 geführt haben. Es kann in einem derartigen Zustand dann beispielsweise ein Warnsignal erzeugt werden, um einen Nutzer darauf hinzuweisen, dass ein Problem mit der Zufuhr von Brennstoff zu Dosierpumpe besteht.

Im Betrieb der Dosierpumpe 10 können alle vorangehend beschriebenen Siebbelegungsindikatoren zum Auslösen eines Pumpenvorwärmbetriebs herangezogen werden. Wann immer einer dieser Siebelegungsindikatoren indiziert, dass eine übermäßige Belegung des Siebs 26 aufgetreten ist oder zu erwarten ist, kann vor einem Pumpbetrieb ein Pumpenvorwärmbetrieb durchgeführt werden. Zeigt jedoch einer der Indikatoren an, dass die verminderte Durchströmbarkeit des Siebs 26 mit größter Wahrscheinlichkeit nicht auf eine Belegung mit Paraffin zurückzuführen ist, kann trotz des Umstandes, dass andere Indikatoren eine Belegung anzeigen, auf die Durchführung eines Vorwärmbetriebs der Dosierpumpe 10 verzichtet werden.

## Patentansprüche

1. Verfahren zum Betreiben einer Dosierpumpe, insbesondere Brennstoffdosierpumpe in einem Fahrzeugheizgerät, die Dosierpumpe (10) umfassend eine über einen Fluideinlassbereich (12) mit zu förderndem Fluid füllbare Pumpenkammer (32), ein zum Fördern von Fluid über einen Fluidauslassbereich (36) aus der Pumpenkammer (32) bewegbares Pumporgan (34) und einen dem Pumporgan (34) zugeordneten Pumporganantrieb (42) mit einer Elektromagnet-Spulenanordnung (44), wobei der Fluideinlassbereich (12) ein von dem zur Pumpenkammer (32) strömenden Fluid zu durchströmendes Sieb (26) aufweist, bei welchem Verfahren in einem Pumpenvorwärmbetrieb während einer Pumpenvorwärmphase eine Pumpenvorwärmspannung an die Elektromagnet-Spulenanordnung (44) angelegt wird, wobei der Pumpenvorwärmbetrieb dann durchgeführt wird, wenn wenigstens ein Siebbelegungsindikator eine verminderte Durchströmbarkeit des Siebs (26) indiziert,
**dadurch gekennzeichnet, dass** ein Siebbelegungsindikator auf der Grundlage eines in einem Pumpenbetrieb der Dosierpumpe (10) bei an die Dosierpumpe (10) angelegter Pumpspannung durch die Elektromagnet-Spulenanordnung (44) fließenden Pumpstroms ermittelt wird.

2. Verfahren nach Anspruch 1, **dadurch gekennzeichnet, dass** während der Pumpenvorwärmphase eine im Wesentlichen konstante Pumpenvorwärmspannung an die Elektromagnet-Spulenanordnung (44) angelegt wird.

3. Verfahren nach Anspruch 1 oder 2, **dadurch gekennzeichnet, dass** während der Pumpenvorwärmphase eine getaktete Pumpenvorwärmspannung angelegt wird.

4. Verfahren nach einem der vorangehenden Ansprüche, **dadurch gekennzeichnet, dass** auf der Grundlage des durch die Elektromagnet-Spulenanordnung (44) fließenden Pumpstroms ein Anschlagzeitpunkt des Pumporgans (34) bestimmt wird, und dass der Anschlagzeitpunkt mit einem Siebbelegungsreferenz-Anschlagzeitpunkt verglichen wird, wobei ein vor dem Siebbelegungsreferenz-Anschlagzeitpunkt liegender Anschlagzeitpunkt eine verminderte Durchströmbarkeit des Siebs (26) indiziert.

5. Verfahren nach einem der Ansprüche 1-4, **dadurch gekennzeichnet, dass** ein Siebbelegungsindikator auf der Grundlage einer vor einem Flammabbruch vorhandenen Entwicklung der Verbrennungstemperatur in einem durch die Dosierpumpe (10) mit Brennstoff gespeisten Brennerbereich ermittelt wird, oder/und dass ein Siebbelegungsindikator auf der Grundlage einer Betriebszeit der Dosierpumpe (10) ermittelt wird, oder/und dass ein Siebbelegungsindikator auf der Grundlage einer Umgebungstemperatur ermittelt wird.

6. Verfahren nach einem der Ansprüche 1-5, **dadurch gekennzeichnet, dass** eine über einen Siebbelegungsreferenz-Zeitraum vor einem Flammabriss hinweg im Wesentlichen kontinuierlich abfallende Verbrennungstemperatur eine verminderte Durchströmbarkeit des Siebs (26) indiziert.

7. Verfahren nach einem der Ansprüche 1-6, **dadurch gekennzeichnet, dass** eine Betriebszeitdauer der Dosierpumpe (10) mit einer Siebbelegungsreferenz-Betriebszeitdauer verglichen wird, und dass eine die Siebbelegungsreferenz-Betriebszeitdauer übersteigende Betriebszeitdauer der Dosierpumpe (10) eine verminderte Durchströmbarkeit des Siebs (26) indiziert.

8. Verfahren nach einem der Ansprüche 1-7, **dadurch gekennzeichnet, dass** eine Umgebungstemperatur um die Dosierpumpe (10) mit einer Siebbelegungsreferenz-Umgebungstemperatur verglichen wird, und dass eine über der Siebbelegungsreferenz-Umgebungstemperatur liegende Umgebungstemperatur eine ausreichende Durchströmbarkeit des Siebs (26) indiziert.

9. Verfahren nach einem der Ansprüche 1-8, **dadurch gekennzeichnet, dass** dann, wenn wenigstens ein Siebbelegungsindikator eine verminderte Durchströmbarkeit des Siebs (26) indiziert, ein Pumpenvorwärmbetrieb vor dem nächsten Pumpbetrieb der Dosierpumpe (10) durchgeführt wird, oder/und dass dann, wenn wenigstens ein Siebbelegungsindikator eine ausreichende Durchströmbarkeit des Siebs (26) indiziert, kein Pumpenvorwärmbetrieb vor dem nächsten Pumpbetrieb der Dosierpumpe (10) durchgeführt wird.

10. Verfahren nach Anspruch 8 und Anspruch 9, **dadurch gekennzeichnet, dass** dann, wenn wenigstens ein Siebbelegungsindikator eine verminderte Durchströmbarkeit des Siebs (26) indiziert, kein Pumpenvorwärmbetrieb durchgeführt wird, wenn die über der Siebbelegungsreferenz-Umgebungstemperatur liegende Umgebungstemperatur eine ausreichende Durchströmbarkeit des Siebs (26) indiziert.

11. Verfahren nach einem der vorangehenden Ansprüche, **dadurch gekennzeichnet, dass** der Pumpenvorwärmbetrieb derart durchgeführt wird, dass im Wesentlichen unmittelbar nach dem Beenden des Pumpenvorwärmbetriebs der Pumpbetrieb begonnen wird.

12. Verfahren nach einem der vorangehenden Ansprüche, **dadurch gekennzeichnet, dass** das Pumpengehäuse (14) wenigstens im Bereich der Elektromagnet-Spulenanordnung (44) mit Isoliermaterial (48) umgeben ist.

13. Verfahren nach Anspruch 12, **dadurch gekennzeichnet, dass** wenigstens zwei das Pumpengehäuse (14) ringartig umgebende Isoliermaterialkörper (50, 52) vorgesehen sind.

14. Verfahren nach Anspruch 13, **dadurch gekennzeichnet, dass** ein den Fluideinlassbereich (12) wenigstens teilweise umgebender Isoliermaterialkörper (52) durch eine an den Fluideinlassbereich (12) anzuschließende Fluidzuführleitung (20) am Pumpengehäuse (14) gehalten ist.

15. Verfahren nach einem der Ansprüche 12-14, **dadurch gekennzeichnet, dass** der Fluideinlassbereich (12) einen zu dem Sieb (26) führenden Fluidströmungskanal (28) aufweist, wobei der Fluidströmungskanal (28) in eine stromaufwärts des Siebs (26) angeordnete Strömungsberuhigungskammer (30) mit bezüglich eines Strömungsquerschnitts im Fluidströmungskanal (28) größerem Strömungsquerschnitt einmündet.

16. Verfahren nach einem der Ansprüche 12-15, **dadurch gekennzeichnet, dass** das Pumporgan (34) einen in der Pumpenkammer (32) in Richtung einer Pumpenlängsachse (A) hin und her bewegbaren Pumpenkolben (38) aufweist.

## Claims

1. Method for operating a metering pump, in particular a fuel metering pump in a vehicle heater, the metering pump (10) comprising a pump chamber (32) which can be filled with fluid to be conveyed via a fluid inlet region (12), a pumping member (34) movable for conveying fluid out of the pump chamber (32) via a fluid outlet region (36), and a pumping member drive (42) associated with the pumping member (34) with an electromagnet coil arrangement (44), wherein the fluid inlet region (12) has a sieve (26) through which the fluid flowing to the pump chamber (32) is to flow, in which method a pump preheating voltage is applied to the electromagnet coil arrangement (44) in a pump preheating operation during a pump preheating phase, wherein the pump preheating operation is carried out when at least one sieve occupancy indicator indicates a reduced flowability through the sieve (26), **characterized in that** a sieve occupancy indicator is determined based on a pumping current flowing through the electromagnet coil arrangement (44) in a pumping operation of the metering pump (10) with a pumping voltage applied to the metering pump (10).

2. Method according to claim 1,
**characterized in that** a substantially constant pump preheating voltage is applied to the electromagnet coil arrangement (44) during the pump preheating phase.

3. Method according to claim 1 or 2,
**characterized in that** a clocked pump preheating voltage is applied during the pump preheating phase.

4. Method according to any one of the preceding claims,
**characterized in that** a stop time of the pumping member (34) is determined on the basis of the pumping current flowing through the electromagnet coil arrangement (44), and that the stop time is compared with a sieve occupancy reference stop time, wherein a stop time prior to the sieve occupancy reference stop time indicates a reduced flowability through the sieve (26).

5. Method according to any one of claims 1 to 4,
**characterized in that** a sieve occupancy indicator is determined on the basis of a development of the combustion temperature in a burner region fed with fuel by the metering pump (10) existing prior to a flameout, or/and that a sieve occupancy indicator is determined on the basis of an operating time of the metering pump (10), or/and that a sieve occupancy indicator is determined on the basis of an ambient temperature.

6. Method according to any one of claims 1 to 5, **characterized in that** a substantially continuously decreasing combustion temperature over a sieve occupancy reference period prior to a flameout indicates a reduced flowability through the sieve (26).

7. Method according to any one of claims 1 to 6,
**characterized in that** an operating time period of the metering pump (10) is compared to a sieve occupancy reference operating time period, and that an operating time period of the metering pump (10) exceeding the sieve occupancy reference operating time period indicates a reduced flowability through the sieve (26).

8. Method according to any one of claims 1 to 7,
**characterized in that** an ambient temperature around the metering pump (10) is compared to a sieve occupancy reference ambient temperature, and that an ambient temperature above the sieve occupancy reference ambient temperature indicates sufficient flowability through the sieve (26).

9. A method according to any one of claims 1 to 8,
**characterized in that** when at least one sieve occupancy indicator indicates a reduced flowability through the sieve (26), a pump preheating operation is carried out prior to the next pumping operation of the metering pump (10), or/and that when at least one sieve occupancy indicator indicates a sufficient flowability through the sieve (26), no pump preheating operation is carried out before the next pumping operation of the metering pump (10).

10. Method according to claim 8 and claim 9,
**characterized in that** when at least one sieve occupancy indicator indicates a reduced flowability through the sieve (26), no pump preheating operation is performed if the ambient temperature above the sieve occupancy reference ambient temperature indicates a sufficient flowability through the sieve (26).

11. Method according to any one of the preceding claims,
**characterized in that** the pump preheating operation is performed such that the pumping operation is started substantially immediately after termination of the pump preheating operation.

12. Method according to any one of the preceding claims,
**characterized in that** the pump housing (14) is surrounded with insulating material (48) at least in the region of the electromagnet coil arrangement (44).

13. Method according to claim 12,
**characterized in that** at least two insulating material bodies (50, 52) surrounding the pump housing (14) in a ring-like manner are provided.

14. Method according to claim 13,
**characterized in that** an insulating material body (52) at least partially surrounding the fluid inlet region (12) is held on the pump housing (14) by a fluid supply line (20) to be connected to the fluid inlet region (12).

15. Method according to any one of claims 12 to 14,
**characterized in that** the fluid inlet region (12) comprises a fluid flow channel (28) leading to the sieve (26), wherein the fluid flow channel (28) opens into a flow calming chamber (30) arranged upstream of the sieve (26) and has a larger flow cross-section with respect to a flow cross-section in the fluid flow channel (28).

16. Method according to any one of claims 12 to 15,
**characterized in that** the pumping member (34) comprises a pump piston (38) movable back and forth in the pump chamber (32) in the direction of a longitudinal pump axis (A).

## Revendications

1. Procédé pour opérer une pompe de dosage, notamment une pompe de dosage de carburant dans un appareil de chauffage de véhicule, la pompe de dosage (10) comprenant une chambre de pompe (32) pouvant être remplie de fluide à transporter par l'intermédiaire d'une zone d'entrée de fluide (12), un membre de pompage (34) pouvant être déplacé pour transporter du fluide hors de la chambre de pompe (32) par l'intermédiaire d'une zone de sortie de fluide (36) et un entraînement de membre de pompage (42) associé au membre de pompage (34) avec un agencement de bobines électromagnétiques (44), dans lequel la zone d'entrée de fluide (12) présente un tamis (26) devant être traversé par le fluide s'écoulant vers la chambre de pompe (32), dans lequel procédé, dans une opération de préchauffage de pompe, une tension de préchauffage de pompe est appliquée à l'agencement de bobines électromagnétiques (44) pendant une phase de préchauffage de pompe, dans lequel l'opération de préchauffage de pompe est effectuée lorsqu'au moins un indicateur d'occupation du tamis indique une capacité de passage réduite du tamis (26),
**caractérisé en ce qu'**un indicateur d'occupation du tamis est déterminé sur la base d'un courant de pompage circulant à travers l'agencement de bobines électromagnétiques (44) pendant une opération de pompage de la pompe de dosage (10) lorsque la tension de pompage est appliquée à la pompe de dosage (10).

2. Procédé selon la revendication 1,
**caractérisé en ce que** pendant la phase de préchauffage de pompe, une tension de préchauffage de pompe sensiblement constante est appliquée à l'agencement de bobines électromagnétiques (44).

3. Procédé selon la revendication 1 ou 2,
**caractérisé en ce que**, pendant la phase de préchauffage de pompe, on applique une tension de préchauffage de pompe cadencée.

4. Procédé selon l'une des revendications précédentes,
**caractérisé en ce qu'**un instant de butée du membre de pompage (34) est déterminé sur la base du courant de pompage circulant dans l'agencement de bobines électromagnétiques (44), et **en ce que** l'instant de butée est comparé à un instant de butée de référence de tamisage, dans lequel un instant de butée antérieur à l'instant de butée de référence de tamisage indique une capacité de passage réduite du tamis (26).

5. Procédé selon l'une des revendications 1 à 4,
**caractérisé en ce qu'**un indicateur d'occupation du tamis est déterminé sur la base d'une évolution de la température de combustion présente avant un arrêt de la flamme dans une zone du brûleur alimentée en combustible par la pompe de dosage (10), ou/et **en ce qu'**un indicateur d'occupation du tamis est déterminé sur la base d'un temps d'opération de la pompe de dosage (10), ou/et **en ce qu'**un indicateur d'occupation du tamis est déterminé sur la base d'une température ambiante.

6. Procédé selon l'une des revendications 1 à 5,
**caractérisé en ce qu'**une température de combustion diminuant de manière sensiblement continue sur une période de référence d'occupation du tamis avant une rupture de la flamme indique une diminution de la capacité de passage du tamis (26).

7. Procédé selon l'une quelconque des revendications 1 à 6,
**caractérisé en ce qu'**une durée d'opération de la pompe de dosage (10) est comparée à une durée d'opération de référence d'occupation du tamis, et **en ce qu'**une durée d'opération de la pompe de dosage (10) supérieure à la durée d'opération de référence d'occupation du tamis indique une diminution de la capacité de passage du tamis (26).

8. Procédé selon l'une des revendications 1 à 7,
**caractérisé en ce qu'**on compare une température ambiante autour de la pompe de dosage (10) à une température ambiante de référence d'occupation du tamis, et **en ce qu'**une température ambiante supérieure à la température ambiante de référence d'occupation du tamis indique une capacité de passage suffisante du tamis (26).

9. Procédé selon l'une des revendications 1 à 8,
**caractérisé en ce que**, lorsqu'au moins un indicateur d'occupation du tamis indique une capacité de passage réduite du tamis (26), une opération de préchauffage de pompe est effectué avant la prochaine opération de pompage de la pompe de dosage (10), ou/et **en ce que**, lorsqu'au moins un indicateur d'occupation du tamis indique une capacité de passage suffisante du tamis (26), aucune opération de préchauffage de pompe n'est effectué avant la prochaine opération de pompage de la pompe de dosage (10).

10. Procédé selon la revendication 8 et la revendication 9,
**caractérisé en ce que**, lorsqu'au moins un indicateur d'occupation du tamis indique une capacité de passage réduite du tamis (26), aucune opération de préchauffage de pompe n'est effectuée lorsque la température ambiante, supérieure à la température ambiante de référence d'occupation du tamis, indique une capacité de passage suffisante du tamis (26).

11. Procédé selon l'une des revendications précédentes,
**caractérisé en ce que** l'opération de préchauffage de pompe est effectuée de telle sorte que l'opération de pompage commence sensiblement immédiatement après la fin de l'opération de préchauffage de pompe.

12. Procédé selon l'une des revendications précédentes,
**caractérisé en ce que** le boîtier de pompe (14) est entouré d'un matériau isolant (48) au moins dans la zone de l'agencement de bobines électromagnétiques (44).

13. Procédé selon la revendication 12,
**caractérisé en ce qu'**il est prévu au moins deux corps en matériau isolant (50, 52) entourant le boîtier de pompe (14) de manière d'un anneau.

14. Procédé selon la revendication 13,
**caractérisé en ce qu'**un corps en matériau isolant (52) entourant au moins partiellement la zone d'entrée de fluide (12) est maintenu sur le boîtier de pompe (14) par une conduite d'alimentation en fluide (20) à raccorder à la zone d'entrée de fluide (12).

15. Procédé selon l'une quelconque des revendications 12 à 14,
**caractérisé en ce que** la zone d'entrée de fluide (12) comporte un canal d'écoulement de fluide (28) menant au tamis (26), dans lequel le canal d'écoulement de fluide (28) débouche dans une chambre de tranquillisation d'écoulement (30) disposée en amont du tamis (26) et présentant une section d'écoulement supérieure à une section d'écoulement dans le canal d'écoulement de fluide (28).

16. Procédé selon l'une quelconque des revendications 12 à 15,
**caractérisé en ce que** le membre de pompage (34) comporte un piston de pompage (38) mobile en va-et-vient dans la chambre de pompe (32) selon un axe longitudinal de pompe (A).
